# EUROPÄISCHE PATENTSCHRIFT

(11) **EP 0 949 161 B1**
(45) Veröffentlichungstag und Bekanntmachung des Hinweises auf die Patenterteilung: **19.06.2002**
(21) Anmeldenummer: 98105092.5
(22) Anmeldetag: 20.03.1998
(51) Int. Cl.: B65D 88/12, B65F 1/12, B66F 9/19

(54) **Verfahren und Vorrichtungen für ein Frachtsystem**
Method and devices for a freight handling system
Procédé et dispositif pour un système de manipulation de fret

(43) Veröffentlichungstag der Anmeldung: 13.10.1999
(62) Teilanmeldung aus: 00100788.9
(73) Patentinhaber: Railtrans S.A., 78810 Feucherolles (FR)
(72) Erfinder: Jost, Dieter, 78810 Feucherolles (FR)
(74) Vertreter: Stenger, Watzke & Ring Patentanwälte

(56) Entgegenhaltungen:
- DE-C- 4 401 295
- DE-U- 9 010 147
- US-A- 2 725 999
- US-A- 3 006 490

## Beschreibung

Die vorliegende Erfindung betrifft ein Frachtsystem bestehend aus einem Frachtbehälter für den Transport von Gütern mit Transportmitteln, insbesondere für den Transport von Schüttgütern mit Schienenfahrzeugen wie Güterzugwagen, welcher einen abschwenkbaren Boden und oberhalb des Bodens wenigstens eine Aufnahme für ein festes Lastaufnahmemittel aufweist, sowie einem Anbaugerät für Förderfahrzeuge, insbesondere für Radlader, Gabelstapler und dergleichen, zum Be- oder Entladen von Transportmitteln mit Frachtbehältern. Die Erfindung betrifft ferner ein Verfahren zum Entleeren von Frachtbehältern.

Ein gattungsgemäßer Frachtbehälter ist aus der US-A-2,725,999 bekannt. Der Frachtbehälter ist mit einem abschwenkbaren Boden ausgestattet und weist oberhalb des Bodens rohrförmige Lastaufnahmemittel für die Gabeln eines Gabelstaplers auf.

Frachtbehälter dienen allgemein dem Transport von Gütern mit verschiedenen Transportmitteln, beispielsweise auf Straßen und Schienen mittels Lastkraftwagen und Güterzugwagen, und haben vielfältige Anforderungen aufgrund der verschiedenartigen zu transportierenden Güter zu erfüllen. Grundsätzlich besteht das Bestreben, einen möglichst großen Transportbereich mit einer möglichst geringen Zahl von unterschiedlichen Frachtbehältern und Transportmitteln zu bewältigen. Insbesondere stellt sich in diesem Zusammenhang die Aufgabe, in einem einzigen Frachtbehälter einerseits Rohprodukte, wie beispielsweise Holzspäne als Ausgangsstoffe für die Herstellung von Spanplatten, Parkettplatten und dergleichen Holzfertigprodukte, mittels Transportmitteln in die Verarbeitungswerke hinein zu transportieren und anschließend nach der Entladung in einfacher Weise Fertigprodukte, im konkreten Fall also beispielsweise in dem gleichen Frachtbehälter mit einem Transportmittel Holzplatten zu laden und zum Endabnehmer zu transportieren, wobei es insbesondere darauf ankommt, den Belade- und Entladevorgang in kürzester Zeit durchzuführen und während des Transportes im Frachtbehälter sicherzustellen, daß die empfindlichen Rohprodukte und Fertigwaren nicht beschädigt werden. Ein grundsätzliches Ziel des Güterverkehrs besteht darin, eine Verkürzung der Umschlagzeiten durch Spezialfrachtbehälter und -transportmittel für die verschiedenen Waren und besondere Be- und Entladeeinrichtungen zu erreichen.

Insbesondere beim Transport von Schüttgütern oder körnigen Produkten in loser Schüttung, wie zum Beispiel Holz- und Sägespänen, die in der Papierindustrie oder zur Herstellung von Holzplatten verwendet werden, ist es nachteilig, daß zum Be- und Entladen nur relativ kleine Öffnungen entweder durch Stirnwandflügeltüren oder durch Seitenwandschiebetüren und dergleichen zur Verfügung stehen und daß zur Öffnung und zum Schließen große Kräfte gegebenenfalls gegen Widerstände der Ladung aufgebracht werden müssen.

Darüber hinaus ist ein überaus aufwendiges und nicht universell einsetzbares System bekannt, bei dem ein Frachtbehälter zum Entladen des Transportmittels, beispielsweise zum Abheben oder Abnehmen von einem Schienenfahrzeug oder einem Lastkraftwagen, von einem mit einem Lastaufnahmemittel versehenen Förderfahrzeug, beispielsweise einem mit einem Dorn oder einer Gabel versehenen Hublader, an einer Seitenwand gegriffen und zum Entleeren des Frachtbehälters mittels des Hubladers verschwenkt oder gedreht wird, damit der Behälter durch eine der Stirnseitenwände oder das Dach entleert werden kann. Bei oben offenen Frachtbehältern wird dieser dabei sogar um 180° gedreht. Von Nachteil ist dabei, daß der Frachtbehälter ein Spezialfrachtbehälter sein muß, der eine Art Kupplung zum Ankoppeln des Lastaufnahmemittels des Förderfahrzeugs in der Seitenwand aufweisen muß. Darüber hinaus muß ein überaus kräftiges Förderfahrzeug verwendet werden, das in der Lage ist, den Frachtbehälter zu heben und zu drehen bzw. zu verschwenken, mitunter bis zu 30 Tonnen und mehr.

Insbesondere beim Entladen von auf Schienenfahrzeugen transportierten Frachtbehältern ist darüber hinaus das Problem gegeben, daß der Frachtbehälter nicht von allen Seiten optimal zugänglich ist, da die Schienengleise nicht entsprechend liegen, beispielsweise in einer großen Fabrik, wo zwar Gleise liegen, die Frachtbehälter aber aufgrund einer Gleiswand nur von einer Seite zugänglich sind.

Der Erfindung liegt in Anbetracht dieses Standes der Technik die **Aufgabe** zugrunde, ein Frachtsystem der eingangs genannten Art unter Meidung der beschriebenen Nachteile derart zu verbessern, daß eine einfachere und weniger aufwendige Entladung von Transportmitteln einerseits und Entleerung des Frachtbehälters andererseits unter Aufrechterhaltung einer universellen Verwendbarkeit des Frachtbehälters insbesondere hinsichtlich Be- und Entlademöglichkeiten gegeben ist.

Die Aufgabe ist erfindungsgemäß dadurch **gelöst**, daß der Frachtbehälter im abschwenkbaren Boden wenigstens eine weitere Aufnahme für ein abschwenkbares Lastaufnahmemittel aufweist.

Durch die wenigstens eine Aufnahme für ein Lastmittel eines Förderfahrzeugs, beispielsweise die Gabeln eines Gabelstaplers, ist eine einfache Entladung von Transportmitteln wie Schienenfahrzeugen und Lastkraftwagen gegeben. Der Frachtbehälter kann so von einem Förderfahrzeug gegriffen, von dem Transportmittel heruntergehoben und zu einem zum Entleeren des Frachtbehälters vorgesehenen Ort, beispielsweise innerhalb einer Fabrik, transportiert werden. Über den abschwenkbaren Boden kann dann eine sich über den gesamten Bodenbereich des Frachtbehälters erstreckende Öffnung freigegeben und so der Frachtbehälter überaus schnell entleert werden. Darüber hinaus kann der Laderaum des Frachtbehälters in an sich bekannter Art und Weise nach wie vor durch wenigstens eine eine Öffnung in Seiten- und/oder Stirnwänden freigebende Schiebe- oder Flügeltür be- und entladen werden, bei oben offenen oder gedeckten oder mit einem öffnungsfähigen Dach verschließbaren Frachtbehältern auch von oben. Der Frachtbehälter ist somit hinsichtlich Be- und Entlademöglichkeiten universell verwendbar.

Gemäß einer vorteilhaften Ausgestaltung der Erfindung ist die Aufnahme als Hohlkörper ausgebildet, die den Frachtbehälter vorzugsweise durchdringt, so daß die Aufnahme von dem Laderaum des Frachtbehälters getrennt ist. Auf diese Art und Weise ist das Ladegut geschützt und kann insbesondere beim Entladen bzw. Entleeren nicht durch Lastaufnahmemittel des Förderfahrzeugs beschädigt werden, was insbesondere bei empfindlichen Gütern, beispielsweise nässeempfindlichen Holzspänen oder Holzfertigprodukten oder Nahrungsmitteln wie Getreide und dergleichen, von Vorteil ist. Gemäß einer weiteren vorteilhaften Ausgestaltung der Erfindung ist der Frachtbehälter aus einem Rahmenwerk mit Seitenwandpfosten, diese verbindenden Längs- und Querträgern, Seiten- und Stirnwänden und einem Boden aufgebaut und ist die Aufnahme durch einen Querträger des Rahmenwerks gebildet, so daß aufwendige Konstruktionen zur Bereitstellung der Aufnahme nicht erforderlich sind.

Gemäß einem weiteren besonders vorteilhaften Vorschlag der Erfindung ist die Aufnahme von beiden Seitenwänden zugänglich, so daß ein Be- und Entladen von Transportmitteln auch bei räumlich beengten Be- und Entlademöglichkeiten problemlos möglich ist.

Gemäß einer weiteren vorteilhaften Ausgestaltung der Erfindung weist der Frachtbehälter oberhalb des Bodens zwei voneinander beabstandete Aufnahmen für den Frachtbehälter im Entladezustand durchgreifende Lastaufnahmemittel eines Förderfahrzeugs auf. Dadurch wird beim Be- und Entladen eines Transportmittels eine Stabilisierung der Lage des Frachtbehälters einerseits und des Förderfahrzeugs andererseits erreicht. In einer weiteren besonders zweckmäßigen Ausgestaltung der Erfindung weist der Frachtbehälter im Boden zusätzlich drei voneinander beabstandete Aufnahmen für den Boden im Entladezustand durchgreifende Lastaufnahmemittel eines Förderfahrzeuges auf. Damit ist zum einen eine weitere Stabilisierung gegeben und zum anderen werden die aufgrund der Ladung im Bodenbereich auftretenden, insbesondere beim Be- und Entladen der Transportmittel auf die Lastaufnahmemittel des Förderfahrzeugs einwirkenden Kräfte aufgeteilt. Vorteilhafterweise sind die Aufnahmen im und oberhalb des Bodens des Frachtbehälters versetzt zueinander angeordnet, so daß die Stabilität weiter vergrößert wird.

Mit einer weiteren zweckmäßigen Ausgestaltung der Erfindung wird vorgeschlagen, daß der Boden in Schließstellung durch eine Verriegelung arretierbar ist. Diese Arretierung kann sowohl durch eine manuell lösbare Verriegelung als Sicherheitseinrichtung als auch durch die Lastaufnahmemittel eines Förderfahrzeugs gelöst bzw. arretiert werden. Dadurch, daß der Boden des Frachtbehälters arretierbar ist, werden die Verwendungsmöglichkeiten hinsichtlich Be- und Entladen von Transportmitteln weiter vergrößert, da der erfindungsgemäße Frachtbehälter so beispielsweise mit einem Kran oder dergleichen von einem Transportmittel heruntergehoben werden kann, ohne daß der Boden von alleine herunterklappen kann.

Seitens eines Förderfahrzeugs zum Be- oder Entladen von Transportmitteln wird zur **Lösung** der Aufgabe ein Anbaugerät für Förderfahrzeuge, insbesondere für Radlader, Gabelstapler und dergleichen, zum Be- oder Entladen von Transportmitteln mit Frachtbehältern bereitgestellt, mit einem in der Höhe verfahrbaren Rahmen, welcher wenigstens ein abschwenkbares Lastaufnahmemittel und zusätzlich in der Höhe beabstandet von dem wenigstens einen abschwenkbaren Lastaufnahmemittel wenigstens ein festes Lastaufnahmemittel aufweist.

Durch das abschwenkbare Lastaufnahmemittel kann das erfindungsgemäße Anbaugerät auch zur Entleerung entsprechender erfindungsgemäßer Frachtbehälter eingesetzt werden.

Gemäß einer vorteilhaften Ausgestaltung der Erfindung ist das Lastaufnahmemittel hydraulisch abschwenkbar. Mit einer zweckmäßigen Ausgestaltung der Erfindung wird vorgeschlagen, daß das verschwenkbare Lastaufnahmemittel arretierbar ist, beispielsweise durch einen Hydraulikzylinder oder dergleichen. Dadurch ist eine Sicherheitseinrichtung gegeben, die gewährleistet, daß beim Be- oder Entladen eines Transportmittels mit Frachtbehältern der Frachtbehälter nicht versehentlich, beispielsweise aufgrund einer Störung des verschwenkbaren Lastaufnahmemittels, über den verschwenkbaren Boden des Frachtbehälters geöffnet und so entleert wird.

Vorteilhafterweise weist das Anbaugerät zusätzlich in der Höhe beabstandet von dem abschwenkbaren Lastaufnahmemittel wenigstens ein festes Lastaufnahmemittel auf. Dadurch läßt sich das Anbaugerät auch in an sich bekannter Weise verwenden, beispielsweise als Gabelstapler.

In einer bevorzugten Ausgestaltung des erfindungsgemäßen Anbaugerätes für Förderfahrzeuge weist dieses zwei feste, gabelförmig angeordnete Lastaufnahmemittel auf, beispielsweise zwei entsprechend angeordnete Dorne mit rechteckigem, rundem oder entsprechend den Aufnahmen eines Frachtbehälters ausgestaltetem Querschnitt. Dadurch wird zum einen eine Stabilisierung der Lage eines von einem Förderfahrzeug entsprechend aufgenommenen Frachtbehälters erzielt und zum anderen wird das Gewicht des Frachtbehälters gleichmäßig auf die Lastaufnahmemittel aufgeteilt. Vorteilhafterweise sind die festen und verschwenkbaren Lastaufnahmemittel versetzt zueinander angeordnet, so daß eine weitere Stabilisierung der Lage eines mit einem erfindungsgemäßen Anbaugerät versehenen Förderfahrzeugs aufgenommenen Frachtbehälters stabilisiert wird, insbesondere daß ein Drehen oder Kippen des aufgenommenen Frachtbehälters verhindert wird.

Gemäß einer weiteren bevorzugten Ausgestaltung der Erfindung weist das Anbaugerät drei gabelförmig angeordnete, verschwenkbare Lastaufnahmemittel auf. Dadurch wird zum einen eine weitere Stabilisierung erzielt und zum anderen ein sicheres Öffnen bzw. Schließen des Bodens eines Frachtbehälters gewährleistet, da die dazu erforderlichen Kräfte gleichmäßig von den verschwenkbaren Lastaufnahmemitteln aufgebracht bzw. aufgenommen werden.

Vorteilhafterweise ist der Rahmen hydraulisch verfahrbar, beispielsweise mittels einer weiteren Hydraulikeinheit.

Gemäß einer weiteren besonders vorteilhaften Ausgestaltung der Erfindung ist das Anbaugerät nachrüstbar ausgebildet, so daß das erfindungsgemäße Anbaugerät an bereits bestehende Förderfahrzeuge wie Radlader, Gabelstapler, Bagger und dergleichen, adaptierbar ist. Auf diese Art und Weise sind aufwendige Investitionen für neu anzuschaffende Förderfahrzeuge nicht erforderlich. Diese können insbesondere nach wie vor auch anderweitig verwendet werden.

Verfahrensseitig wird mit der vorliegenden Erfindung ein Verfahren zum Entladen von Transportmitteln mit Frachtbehältern, insbesondere für den Transport von Schüttgütern mit Schienenfahrzeugen, und zum Entleeren dieser Frachtbehälter vorgeschlagen, das dadurch gekennzeichnet ist, daß ein einen abschwenkbaren Boden aufweisender Frachtbehälter mit einem wenigstens ein abschwenkbares Lastaufnahmemittel und zusätzlich in der Höhe beabstandet von dem wenigstens einen abschwenkbaren Lastaufnahmemittel wenigstens ein festes Lastaufnahmemittel aufweisenden Förderfahrzeug von einem Transportmittel abgehoben, zu einem zum Entleeren vorgesehenen Ort transportiert und durch Abschwenken des abschwenkbaren Lastaufnahmemittels des Förderfahrzeugs der Boden des Frachtbehälters zum Entleeren des Frachtbehälters abgeschwenkt wird.

Durch das Abschwenken der abschwenkbaren Lastaufnahmemittel ist in einfacher Weise erreicht, daß im Bereich des Bodens des Frachtbehälters eine sich bis über den gesamten Bodenbereich erstreckende Öffnung zum Entleeren des Frachtbehälters freigegeben wird, so daß ein schnelles Entleeren des Frachtbehälters gegeben ist.

Gemäß einem weiteren vorteilhaften Vorschlag der Erfindung ist der Frachtbehälter durch Zurückschwenken des abschwenkbaren Lastaufnahmemittels wieder verschließbar. So kann der Frachtbehälter nach den Entleeren unverzüglich wieder gefüllt bzw. geladen und ein entsprechendes Transportmittel mit dem Frachtbehälter wieder beladen werden. Insgesamt läßt sich so eine Verkürzung der Umschlagzeiten erreichen.

Weitere Einzelheiten, Merkmale und Vorteile der vorliegenden Erfindung ergeben sich aus der nachfolgenden Beschreibung der zugehörigen Zeichnungen, in denen bevorzugte Ausführungsbeispiele der Erfindung schematisch dargestellt sind. Dabei zeigen:
- Fig. 1: ein Ausführungsbeispiel eines Frachtbehälters in einer schematischen, perspektivischen Ansicht;
- Fig. 2: ein weiteres Ausführungsbeispiel für einen Frachtbehälter in einer schematischen Seitenansicht;
- Fig. 3: den Frachtbehälter gemäß Fig. 2 in einer Vorderansicht;
- Fig. 4a: Teile eines Ausführungsbeispiels eines Anbaugerätes für Förderfahrzeuge in einer schematischen Seitenansicht in einer geschlossenen Position;
- Fig. 4b: das Anbaugerät für Förderfahrzeuge gemäß Fig. 4a in einer schematischen Seitenansicht in einer geöffneten Position;
- Fig. 5a: ein Anbaugerät für Förderfahrzeuge gemäß Fig. 4a mit einem aufgenommenen Frachtbehälter gemäß Fig. 1 in einer schematischen Seitenansicht;
- Fig. 5b: ein Anbaugerät für Förderfahrzeuge gemäß Fig. 4b mit einem aufgenommenen Frachtbehälter gemäß Fig. 1 in einer schematischen Seitenansicht;
- Fig. 6a: ein Förderfahrzeug mit einem weiteren Ausführungsbeispiel für ein Anbaugerät in einer schematischen Seitenansicht;
- Fig. 6b: im Detail Teile des Anbaugerätes gemäß Fig. 6a in einer schematischen Seitenansicht;
- Fig. 7: einen auf einem Güterzugwagen positionierten Frachtbehälter gemäß Fig. 3 mit zwei Förderfahrzeugen gemäß den Fig. 6a und 6b in einer schematischen Seitenansicht;
- Fig. 8: ein einen Frachtbehälter von einem Güterzugwagen anhebendes Förderfahrzeug gemäß Fig. 7 in einer schematischen Seitenansicht;
- Fig. 9: einen von einem Förderfahrzeug angehobenen und transportierten Frachtbehälter gemäß Fig. 8 in einer schematischen Seitenansicht;
- Fig. 10: einen mit einem Förderfahrzeug von einem Güterzugwagen angehobenen und transportierten Frachtbehälter gemäß Fig. 9 in einer zum Entleeren geöffneten Position in einer schematischen Seitenansicht und
- Fig. 11: vier auf zwei Güterzugwagen positionierte Frachtbehälter gemäß Fig. 2 in einer schematischen Seitenansicht.

Fig. 1 zeigt in einer schematisch perspektivischen Ansicht einen kastenförmigen Frachtbehälter 1, bestehend aus einem Rahmenwerk mit Seitenwänden 2 und Stirnwänden 3, einem Dach 4 und einem Boden 5. Das Rahmenwerk des Frachtbehälters 1 umfaßt dabei hier nicht dargestellte Seitenwandpfosten und diese verbindende Längs- und Querträger, die beispielsweise aus Walzprofilen gefertigt sind. In Fig. 1 nicht explizit dargestellt sind Seitenwandschiebetüren oder den lichten Frachtbehälterquerschnitt freigebende Stirnwandflügeltüren zum Be- und Entladen. Ebenso kann das Dach 4 des Frachtbehälters 1 ein öffnungsfähiges, Öffnungen zum Be- und Entladen freigebendes Dach sein.

Der Frachtbehälter 1 weist oberhalb des Bodens, hier direkt unterhalb des Daches 4, zwei parallel zu den hier nicht dargestellten Querträgern, also parallel zu den Stirnwänden 3, verlaufende, einen rechteckigen Querschnitt aufweisende Aufnahmen zur Aufnahme eines Lastmittels eines Förderfahrzeugs auf, wobei in Fig. 1 die seitenwandseitigen Aufnahmeöffnungen 6 zu sehen sind.

Der Boden 5 des Frachtbehälters 1 ist um eine hier nicht explizit dargestellte Schwenkachse schwenkbar angelenkt, so daß dieser entsprechend dem mit 7 gekennzeichneten Pfeil verschwenkt werden kann. Ebenso ist es möglich, daß der Boden an jeder Seitenwandseite eine Schwenkachse aufweist, von denen je nach Bedarf jeweils eine arretierbar ist, so daß der Boden 5 des Frachtbehälters 1 wahlweise um die eine oder die andere Seitenwandseite verschwenkbar ist. So kann beispielsweise je nach Zugangsmöglichkeit beim Entladen des Frachtbehälters 1 von einem Transportmittel entschieden werden, um welche Schwenkachse der Boden 5 verschwenkbar sein soll. Der Boden 5 weist hier drei parallel zu den Querträgern bzw. den Stirnwänden 3 verlaufende, einen rechteckigen Querschnitt aufweisende Aufnahmen zur Aufnahme eines Lastmittels eines Förderfahrzeugs auf, von denen in Fig. 1 ebenfalls nur die seitenwandseitigen Aufnahmeöffnungen 8 zu sehen sind. Desweiteren weist der Boden 5 des Frachtbehälters 1 an seinen Ecken Befestigungseinrichtungen 9 zur Befestigung des Frachtbehälters 1 auf einem Transportmittel - beispielsweise einem Güterzugwagen - auf, die zur Verriegelung des Frachtbehälters 1 mit dem Güterzugwagen dienen.

Wie in Fig. 1 zu erkennen, sind die Aufnahmen im und oberhalb des Bodens 5 des Frachtbehälters 1 versetzt zueinander angeordnet, um so ein stabiles Ent- bzw. Beladen von Transportmitteln mit dem entsprechenden Frachtbehälter 1 zu gewährleisten, insbesondere um zu verhindern, daß der Frachtbehälter 1 beim Be- oder Entladen eines Transportmittels in seiner waagerechten Lage gedreht bzw. gekippt wird.

Die Fig. 2 und 3 zeigen ein weiteres Ausführungsbeispiel eines Frachtbehälters 1, Fig. 2 in einer schematischen Seitenansicht und Fig. 3 in einer schematischen, teilweise geschnittenen Vorderansicht. Bei diesem Ausführungsbeispiel des Frachtbehälters 1 sind die Aufnahmen 10 oberhalb des Bodens 5 etwa auf halber Höhe der Seitenwände 2 und Stirnwände 3 angeordnet. Sowohl die Aufnahmen 10 oberhalb als auch die Aufnahmen 11 im Boden 5 sind dabei als Hohlkörper mit einem rechteckigen Querschnitt ausgebildet. Fig. 3 zeigt die Schwenkachse 12, an der der Boden 5 schwenkbar angelenkt ist. In Fig. 2 ist dabei zu erkennen, daß die Schwenkachse 12 durch zwei parallel zueinander angeordnete Scharnierelemente 13 bereitgestellt wird, die den Boden 5 mit einer Seitenwand 2 verbinden. In Fig. 3 ist desweiteren strichpunktiert die Position des Bodens 5 in geöffnetem Zustand dargestellt.

Fig. 4a zeigt in einer schematischen Seitenansicht einen in der Höhe verfahrbaren Rahmen 14 eines Anbaugerätes für Förderfahrzeuge, insbesondere für Radlader, Gabelstapler und dergleichen, zum Be- oder Entladen von Transportmitteln mit Frachtbehältern. Der Rahmen 14 weist wenigstens ein festes Lastaufnahmemittel 15, hier in Form einer Stütz- bzw. Traggabel, und in der Höhe beabstandet von diesem wenigstens ein um eine Schwenkachse 16 schwenkbar angelenktes Lastaufnahmemittel 17 auf. Das Lastaufnahmemittel 17 erstreckt sich dabei über die Schwenkachse 16 hinaus in einem Winkel. Am Ende dieses winkligen Teils ist das verschwenkbare Lastaufnahmemittel 17 mit einem Ende eines Hydraulikelementes 18 verbunden, wobei die Verbindung zwischen dem Ende des Lastaufnahmemittels 17 und dem Ende des Hydraulikelementes 18 an der mit dem Pfeil 19 gekennzeichneten Stelle beweglich bzw. drehbar verbunden ist. Das Hydraulikelement 18 ist desweiteren an der mit dem Pfeil 20 gekennzeichneten Stelle drehbar an dem Rahmen 14 angelenkt und mit diesem verbunden. In Fig. 4a ist das Anbaugerät in einer ersten Position, einer sogenannten Schließstellung, die zum Be- oder Entladen eines Frachtbehälters von einem Transportmittel dient.

Fig. 4b zeigt den in Höhe verfahrbaren Rahmen 14 des Anbaugerätes 4a in einer zweiten Position, einer sogenannten Entleerungsstellung. Dabei ist das verschwenkbare Lastaufnahmemittel 17 durch Zusammenfahren des Hydraulikelementes 18 um die Schwenkachse 16 um 90° verschwenkt.

Fig. 5a zeigt in einer schematischen Seitenansicht einen Frachtbehälter 1, welcher von dem Lastaufnahmemittel 15 und 17 des Rahmens 14 eines Anbaugerätes für Förderfahrzeuge gemäß Fig. 4a aufgegriffen ist, beispielsweise zum Be- oder Entladen von einem Transportmittel, beispielsweise einem Güterzugwagen. Dabei sind die Lastaufnahmemittel 15 bzw. 17 in die Aufnahmen 10 bzw. 11 eingefahren. Durch Verfahren des Rahmens 14 in der Höhe kann der Frachtbehälter 1 so von einem Transportmittel zum Entladen aufgenommen bzw. auf ein solches zum Beladen aufgesetzt werden.

Fig. 5b zeigt einen entsprechend Fig. 5a von einem Anbaugerät für Förderfahrzeuge aufgenommenen Frachtbehälter 1, bei welchem der Boden 5 durch Verschwenken des Lastaufnahmemittels 17 zum Entleeren des Frachtbehälters 1 um 90° verschwenkt ist.

Fig. 6a zeigt in einer schematischen Seitenansicht ein Förderfahrzeug 21 mit einem erfindungsgemäßen Anbaugerät 22, bestehend aus einem Hubgerüst 23, an welchem ein in der Höhe verfahrbarer Rahmen 14 mit festen Lastaufnahmemitteln 15 und in der Höhe beabstandet von diesen verschwenkbar angelenkten Lastaufnahmemitteln 17. Fig. 6b zeigt dabei den Rahmen 14 mit Lastaufnahmemitteln 15 und 17 und Hydraulikelement 18 im Detail in einer Seitenansicht.

In Fig. 7 ist ein mit Frachtbehältern 1 beladener Güterzugwagen 24 dargestellt, welchem sich beidseitig jeweils ein Förderfahrzeug 21 gemäß Fig. 6a und 6b zum Entladen nähern, wie anhand der Pfeile 25 zu erkennen ist.

Fig. 8 zeigt das in Fig. 7 rechts dargestellte Förderfahrzeug 21, wie es einen Frachtbehälter 1 mit den Lastaufnahmemitteln 15 und 17 des Anbaugerätes 22 durch Einfahren in die Aufnahmen 10 und 11 des Frachtbehälters 1 zum Entladen des Güterzugwagens 24 aufgreift. Dazu wird - wie in Fig. 8 durch den Pfeil 26 dargestellt - der Rahmen 14 des Anbaugerätes 22 nach oben verfahren.

Anschließend wird - wie in Fig. 9 dargestellt - das Förderfahrzeug 21 entsprechend dem mit 27 gekennzeichneten Pfeil zurückgefahren und der Frachtbehälter 1 zu einem zum Entleeren oder zum Abstellen vorgesehenen Ort transportiert. Dabei kann der Frachtbehälter durch Verfahren des Rahmens 14 in der Höhe - wie durch den Pfeil 28 dargestellt - zum Entleeren des Frachtbehälters 1 weiter angehoben werden.

Am zum Entleeren des Frachtbehälters 1 vorgesehenen Ort wird schließlich das verschwenkbare Lastaufnahmemittel 17 des Anbaugerätes 22 des Förderfahrzeugs 21 verschwenkt, so daß sich im Bereich des Bodens des Frachtbehälters 1 eine den Boden freigebende Öffnung auftut und das sich im Frachtbehälter 1 befindende Gut, beispielsweise ein Schüttgut, an dem zum Entleeren des Frachtbehälters 1 vorgesehenen Ort freigegeben wird, wie in Fig. 10 dargestellt.

Anschließend kann durch Zurückschwenken des Lastaufnahmemittels 17 der Boden 5 des Frachtbehälters 1 wieder verschlossen werden und der Frachtbehälter 1 wieder auf ein Transportmittel, beispielsweise den Güterzugwagen 24, aufgeladen werden.

Fig. 11 zeigt in einer schematischen Seitenansicht zwei Güterzugwagen 24, hier zwei kurz gekoppelte Flachwaggons, die jeweils zwei erfindungsgemäße Frachtbehälter 1 tragen. Die Güterzugwagen 21 bilden jeweils eine kurz gekoppelte Wageneinheit und weisen jeweils ein zweiachsiges Laufwerk 31 auf, welches in nicht im einzelnen beschriebener, bekannter Weise mit einem Untergestell 32 verbunden ist, welches aus einem etwa in Höhe der Puffer 33 angeordneten, geschweißten Profilrahmen besteht, der die senkrechten Belastungen, die Pufferkräfte und Zughakenkräfte und die aus dem Lauf herrührenden senkrechten und seitlichen Massenkräfte aufnimmt. Durch die erfindungsgemäße Ent- oder Belademöglichkeit eines Transportmittels wie die Güterzugwagen 24 und die Entleermöglichkeit der erfindungsgemäßen Frachtbehälter 1 ist es möglich, den von entsprechenden Transportmitteln, wie den hier dargestellten kurz gekoppelten Flachwaggons, bereitgestellten Laderaum optimal zu nutzen, was mit den bisher bekannten Ent- und Belademöglichkeiten sowie Entleerungsmöglichkeiten von Frachtbehältern nicht möglich ist, da diese entsprechend größere Freiräume 29 und 30 zwischen den auf einem Güterzugwagen angeordneten Frachtbehältern 1 und den aneinander angrenzenden Frachtbehältern zwischen zwei Güterzugwagen benötigen.

Die dargestellten Ausführungsbeispiele und Ausführungsformen dienen lediglich einer Erläuterung der Erfindung und sind für diese nicht beschränkend.

## Patentansprüche

1. Frachtbehälter für den Transport von Gütern mit Transportmitteln, insbesondere für den Transport von Schüttgütern mit Schienenfahrzeugen wie Güterzugwagen, welcher einen abschwenkbaren Boden (5) und oberhalb des Bodens (5) wenigstens eine Aufnahme (10) für ein festes Lastaufnahmemittel (15) aufweist,
**dadurch gekennzeichnet,**
**daß** der Frachtbehälter (1) im abschwenkbaren Boden (5) wenigstens eine weitere Aufnahme (11) für ein abschwenkbares Lastaufnahmemittel (17) aufweist.

2. Frachtbehälter nach Anspruch 1, **dadurch gekennzeichnet, daß** die Aufnahme (10) als Hohlkörper ausgebildet ist.

3. Frachtbehälter nach Anspruch 1 oder 2, aufgebaut aus einem Rahmenwerk mit Seitenwandpfosten, diese verbindenden Längs- und Querträgern, Seiten- und Stirnwänden und einem Boden, **dadurch gekennzeichnet, daß** die Aufnahme (10) durch einen Querträger des Rahmenwerkes ausgebildet ist.

4. Frachtbehälter nach einem oder mehreren der Ansprüche 1 bis 3, **dadurch gekennzeichnet, daß** die Aufnahme (10) von beiden Seitenwänden (2) zugänglich ist.

5. Frachtbehälter nach einem oder mehreren der Ansprüche 1 bis 4, **dadurch gekennzeichnet, daß** dieser oberhalb des Bodens (5) zwei voneinander beabstandete Aufnahmen (10) für den Frachtbehälter (1) im Entladezustand durchgreifende Lastaufnahmemittel (15) eines Förderfahrzeugs (21) aufweist.

6. Frachtbehälter nach einem oder mehreren der Ansprüche 1 bis 5, **dadurch gekennzeichnet, daß** dieser im Boden (5) zusätzlich wenigstens eine Aufnahme (11) für ein den Boden (5) im Entladezustand durchgreifendes Lastaufnahmemittel (17) eines Förderfahrzeugs (21) aufweist.

7. Frachtbehälter nach einem oder mehreren der Ansprüche 1 bis 6, **dadurch gekennzeichnet, daß** dieser im Boden (5) zusätzlich drei voneinander beabstandete Aufnahmen (11) für den Boden (5) im Entladezustand durchgreifende Lastaufnahmemittel (17) eines Förderfahrzeugs (21) aufweist.

8. Frachtbehälter nach Anspruch 6 oder 7, **dadurch gekennzeichnet, daß** die Aufnahmen (10, 11) im und oberhalb des Bodens (5) des Frachtbehälters (1) zueinander versetzt sind.

9. Frachtbehälter nach einem oder mehreren der Ansprüche 1 bis 8, **dadurch gekennzeichnet, daß** der Boden (5) in Schließstellung durch eine Verriegelung arretierbar ist.

10. Frachtbehälter nach einem oder mehreren der Ansprüche 1 bis 9, **dadurch gekennzeichnet, daß** der Boden (5) um eine Schwenkachse (12) schwenkbar angelenkt ist.

11. Frachtbehälter nach Anspruch 10, **dadurch gekennzeichnet, daß** die Schwenkachse (12) mehrteilig ausgebildet ist.

12. Frachtbehälter nach Anspruch 10 oder 11, **dadurch gekennzeichnet, daß** die Schwenkachse (12) durch wenigstens zwei Scharnierelemente (13) ausgebildet ist.

13. Anbaugerät für Förderfahrzeuge, insbesondere für Radlader, Gabelstapler und dergleichen, zum Be- oder Entladen von Transportmitteln mit Frachtbehältern (1), mit einem Hubgerüst (23) mit einem in der Höhe verfahrbaren Rahmen (14), welcher wenigstens ein abschwenkbares Lastaufnahmemittel (17) und zusätzlich in der Höhe beabstandet von dem wenigstens einen abschwenkbaren Lastaufnahmemittel (17) wenigstens ein festes Lastaufnahmemittel (15) aufweist.

14. Anbaugerät nach Anspruch 13, **dadurch gekennzeichnet, daß** das Lastaufnahmemittel (17) hydraulisch abschwenkbar ist.

15. Anbaugerät nach Anspruch 13 oder 14, **dadurch gekennzeichnet, daß** das verschwenkbare Lastaufnahmemittel (17) arretierbar ist.

16. Anbaugerät nach einem oder mehreren der Ansprüche 13 bis 15, **dadurch gekennzeichnet, daß** dieses drei gabelförmig angeordnete, abschwenkbare Lastaufnahmemittel (17) aufweist.

17. Anbaugerät nach einem oder mehreren der Ansprüche 13 bis 16, **dadurch gekennzeichnet, daß** dieses zwei feste, gabelförmig angeordnete Lastaufnahmemittel (15) aufweist.

18. Anbaugerät nach einem oder mehreren der Ansprüche 13 oder 17, **dadurch gekennzeichnet, daß** die abschwenkbaren und festen Lastaufnahmemittel (15, 17) zueinander versetzt sind.

19. Anbaugerät nach einem oder mehreren der Ansprüche 13 bis 18, **dadurch gekennzeichnet, daß** der Rahmen (14) hydraulisch verfahrbar ist.

20. Anbaugerät nach einem oder mehreren der Ansprüche 13 bis 19, **dadurch gekennzeichnet, daß** dieses nachrüstbar ist.

21. Förderfahrzeug, insbesondere Radlader, Gabelstapler und dergleichen, **dadurch gekennzeichnet, daß** dieses ein Anbaugerät nach einem oder mehreren der Ansprüche 13 bis 20 aufweist.

22. Verfahren zum Entladen von Transportmitteln mit Frachtbehältern, insbesondere für den Transport von Schüttgütern mit Schienenfahrzeugen, und zum Entleeren dieser Frachtbehälter (1), **dadurch gekennzeichnet, daß** ein einen abschwenkbaren Boden (5) aufweisender Frachtbehälter (1) mit einem wenigstens ein abschwenkbares Lastaufnahmemittel (17) und zusätzlich in der Höhe beabstandet von dem wenigstens einen abschwenkbaren Lastaufnahmemittel (17) wenigstens ein festes Lastaufnahmemittel (15) aufweisenden Förderfahrzeug (21) von einem Transportmittel abgehoben, zu einem zum Entleeren des Frachtbehälters (1) vorgesehenen Ort transportiert und durch Abschwenken des abschwenkbaren Lastaufnahmemittels (17) des Förderfahrzeugs (21) der Boden (5) des Frachtbehälters (1) zum Entleeren des Frachtbehälters (1) abgeschwenkt wird.

23. Verfahren nach Anspruch 22, **dadurch gekennzeichnet, daß** der Frachtbehälter (1) durch Zurückschwenken des abschwenkbaren Lastaufnahmemittels (17) des Förderfahrzeugs (21) wieder verschließbar ist.

24. Verfahren nach Anspruch 22 oder 23, **dadurch gekennzeichnet, daß** der Frachtbehälter (1) zum Beladen eines Transportmittels mit dem Förderfahrzeug (21) auf dem Transportmittel abgesetzt wird.

## Claims

1. Freight container for transporting goods with transport means, in particular for transporting bulk goods with rail vehicles such as railway goods wagons, which comprises a swing-out bottom (5) and, above the bottom (5), at least one mount (10) for a fixed load take-up means (15),
**characterised in**
**that** the freight container (1) comprises in the swing-out bottom (5) at least one further mount (11) for a swing-out load take-up means (17).

2. Freight container according to Claim 1, **characterised in that** the mount (10) is formed as a hollow body.

3. Freight container according to Claim 1 or 2, composed of a framework with side wall posts, longitudinal and cross members connecting the latter, side and end walls and a bottom, **characterised in that** the mount (10) is formed by a cross member of the framework.

4. Freight container according to one or more of Claims 1 to 3, **characterised in that** the mount (10) is accessible from both side walls (2).

5. Freight container according to one or more of Claims 1 to 4, **characterised in that** this comprises above the bottom (5) two spaced mounts (10) for load take-up means (15), passing through the freight container (1) in the unloading state, of a conveying vehicle (21).

6. Freight container according to one or more of Claims 1 to 5, **characterised in that** this additionally comprises in the bottom (5) at least one mount (11) for a load take-up means (15), passing through the freight container (1) in the unloading state, of a conveying vehicle (21).

7. Freight container according to one or more of Claims 1 to 6, **characterised in that** this additionally comprises in the bottom (5) three spaced mounts (11) for load take-up means (17), passing through the freight container (1) in the unloading state, of a conveying vehicle (21).

8. Freight container according to Claim 6 or 7, **characterised in that** the mounts (10, 11) are staggered in and above the bottom (5) of the freight container (1).

9. Freight container according to one or more of Claims 1 to 8, **characterised in that** the bottom (5) can be locked in the closed position by a locking mechanism.

10. Freight container according to one or more of Claims 1 to 9, **characterised in that** the bottom (5) is hinged in swivelling fashion about a swivel pin (12).

11. Freight container according to Claim 10, **characterised in that** the swivel pin (12) is of multipart formation.

12. Freight container according to Claim 10 or 11, **characterised in that** the swivel pin (12) is formed by at least two hinge elements (13).

13. Attachment for conveying vehicles, in particular for wheel loaders, fork-lift trucks and similar, for loading or unloading transport means with freight containers (1), with a lifting support structure (23) having a frame (14) which can move vertically and comprises at least one swing-out load take-up means (17) and additionally, at a vertical spacing from the at least one swing-out load take-up means (17), at least one fixed load take-up means (15).

14. Attachment according to Claim 13, **characterised in that** the load take-up means (17) can be swung out hydraulically.

15. Attachment according to Claim 13 or 14, **characterised in that** the swivelling load take-up means (17) can be locked.

16. Attachment according to one or more of Claims 13 to 15, **characterised in that** this comprises three swing-out load take-up means (17) disposed in a forked fashion.

17. Attachment according to one or more of Claims 13 to 16, **characterised in that** this comprises two fixed load take-up means (15) disposed in a forked fashion.

18. Attachment according to one or more of Claims 13 and 17, **characterised in that** the swing-out and fixed load take-up means (15, 17) are staggered.

19. Attachment according to one or more of Claims 13 to 18, **characterised in that** the frame (14) can be moved hydraulically.

20. Attachment according to one or more of Claims 13 to 19, **characterised in that** this can be retrofitted.

21. Conveying vehicle, in particular wheel loader, fork-lift truck and similar, **characterised in that** this comprises an attachment according to one or more of Claims 13 to 20.

22. Method for unloading transport means with freight containers, in particular for transporting bulk goods with rail vehicles, and for emptying these freight containers (1), **characterised in that** a freight container (1) comprising a swing-out bottom (5) is lifted from a transport means by a conveying vehicle (21) comprising at least one swing-out load take-up means (17) and additionally, at a vertical spacing from the at least one swing-out load take-up means (17), at least one fixed load take-up means (15), transported to a location designated for emptying the freight container (1) and, by swinging out the swing-out load take-up means (17) of the conveying vehicle (21), the bottom (5) of the freight container (1) is swung out to empty the freight container (1).

23. Method according to Claim 22, **characterised in that** the freight container (1) can be closed again by swinging back the swing-out load take-up means (17) of the conveying vehicle (21).

24. Method according to Claim 22 or 23, **characterised in that**, in order to load a transport means, the freight container (1) is deposited on the transport means by the conveying vehicle (21).

## Revendications

1. Conteneur de fret destiné au transport de marchandises avec des moyens de transport, notamment au transport de marchandises en vrac avec des véhicules ferroviaires tels que des wagons de trains de marchandises, comportant un fond pivotant (5) et, au-dessus du fond (5), au moins une réception (10) pour un moyen de réception de charge fixe (15),
**caractérisé en ce que**,
le conteneur de fret (1) comporte dans le fond pivotant (5) au moins une autre réception (11) destinée à un moyen de réception de charge pivotant (17).

2. Conteneur de fret selon la revendication 1, **caractérisé en ce que** la réception (10) est réalisée sous la forme d'un corps creux.

3. Conteneur de fret selon la revendication 1 ou 2, constitué d'un cadre avec des montants de parois latérales, de supports longitudinaux et transversaux reliant ces derniers, de parois latérales et frontales ainsi que d'un fond, **caractérisé en ce que** la réception (10) est formée par un support transversal du cadre.

4. Conteneur de fret selon l'une ou plusieurs des revendications 1 à 3, **caractérisé en ce que** la réception (10) est accessible à partir des deux parois latérales (2).

5. Conteneur de fret selon l'une ou plusieurs des revendications 1 à 4, **caractérisé en ce que**, au-dessus du fond (5), celui-ci comporte deux réceptions (10) espacées l'une de l'autre destinées à des moyens de réception de charge (15) d'un véhicule de manutention (21) qui, à l'état de déchargement, s'engagent dans le conteneur de fret (1).

6. Conteneur de fret selon l'une ou plusieurs des revendications 1 à 5, **caractérisé en ce que**, dans le fond (5), celui-ci comporte au moins une réception (11) supplémentaire destinée à un moyen de réception de charge (17) d'un véhicule de manutention (21) qui, à l'état de déchargement, s'engage dans le fond (5).

7. Conteneur de fret selon l'une ou plusieurs des revendications 1 à 6, **caractérisé en ce que**, dans le fond (5), celui-ci comporte trois réceptions (11) supplémentaires espacées les unes des autres destinées à des moyens de réception de charge (17) d'un véhicule de manutention (21) qui, à l'état de déchargement, s'engagent dans le fond (5).

8. Conteneur de fret selon la revendication 6 ou 7, **caractérisé en ce que** les réceptions (10, 11) dans et au-dessus du fond (5) du conteneur de fret (1) sont décalées les unes par rapport aux autres.

9. Conteneur de fret selon l'une ou plusieurs des revendications 1 à 8, **caractérisé en ce que**, à l'état fermé, le fond (5) peut être bloqué par un verrouillage.

10. Conteneur de fret selon l'une ou plusieurs des revendications 1 à 9, **caractérisé en ce que** le fond (5) est articulé de façon à pouvoir pivoter autour d'un axe de pivotement (12).

11. Conteneur de fret selon la revendication 10, **caractérisé en ce que** l'axe de pivotement (12) est réalisé en plusieurs parties.

12. Conteneur de fret selon la revendication 10 ou 11, **caractérisé en ce que** l'axe de pivotement (12) est constitué d'au moins deux éléments de charnière (13).

13. Equipement auxiliaire destiné à des véhicules de manutention, notamment à des chargeurs sur roues, des chariots à fourche et analogues, pour le chargement ou le déchargement de conteneurs de fret de moyens de transport (1), comportant une structure de levage (23) avec un cadre (14) pouvant être déplacé en hauteur, lequel comporte au moins un moyen de réception de charge pivotant (17) et, en plus, au moins un moyen de réception de charge fixe (15), qui est espacé en hauteur du seul moyen de réception de charge pivotant (17) au moins.

14. Equipement auxiliaire selon la revendication 13, **caractérisé en ce que** le moyen de réception de charge (17) peut être pivoté par voie hydraulique.

15. Equipement auxiliaire selon la revendication 13 ou 14, **caractérisé en ce que** le moyen de réception de charge pivotant (17) peut être bloqué.

16. Equipement auxiliaire selon l'une ou plusieurs des revendications 13 à 15, **caractérisé en ce que** celui-ci comporte trois moyens de réception de charge pivotants (17) disposés en forme de fourche.

17. Equipement auxiliaire selon l'une ou plusieurs des revendications 13 à 16, **caractérisé en ce que** celui-ci comporte deux moyens de réception de charge fixes (15) disposés en forme de fourche.

18. Equipement auxiliaire selon l'une ou plusieurs des revendications 13 ou 17, **caractérisé en ce que** les moyens de réception de charge pivotants et fixes (15, 17) sont décalés les uns par rapport aux autres.

19. Equipement auxiliaire selon l'une ou plusieurs des revendications 13 à 18, **caractérisé en ce que** le cadre (14) peut être déplacé par voie hydraulique.

20. Equipement auxiliaire selon l'une ou plusieurs des revendications 13 à 19, **caractérisé en ce que** celui-ci peut être rapporté ultérieurement.

21. Véhicule de manutention, notamment chargeur sur roues, chariot à fourche et analogues, **caractérisé en ce que** celui-ci est un équipement auxiliaire selon l'une ou plusieurs des revendications 13 à 20.

22. Procédé de déchargement de conteneurs de fret de moyens de transport, destinés notamment au transport de marchandises en vrac avec des véhicules ferroviaires, et de vidage de ces conteneurs de fret (1), **caractérisé en ce qu'**un conteneur de fret (1) comportant un fond pivotant (5) est soulevé d'un moyen de transport par un véhicule de manutention (21) comportant au moins un moyen de réception de charge pivotant (17) et, en plus, au moins un moyen de réception de charge fixe (15), qui est espacé en hauteur du seul moyen de réception de charge pivotant (17) au moins, est transporté sur un emplacement prévu pour le vidage du conteneur de fret (1), et **en ce que**, pour le vidage du conteneur de fret (1), le fond (5) du conteneur de fret (1) est pivoté par le pivotement du moyen de réception de charge pivotant (17) du véhicule de manutention (21).

23. Procédé selon la revendication 22, **caractérisé en ce que** le conteneur de fret (1) peut être refermé par le pivotement en retour du moyen de réception de charge pivotant (17) du véhicule de manutention (21).

24. Procédé selon la revendication 22 ou 23, **caractérisé en ce que**, pour le chargement d'un moyen de transport, le conteneur de fret (1) est déposé sur le moyen de transport par le véhicule de manutention (21).
